# EUROPÄISCHE PATENTANMELDUNG

(11) **EP 0 232 768 A1**
(43) Veröffentlichungstag der Anmeldung: **19.08.1987**
(21) Anmeldenummer: 87100919.7
(22) Anmeldetag: 23.01.1987
(51) Int. Cl.: H01R 43/04, F04B 9/14

(54) **Hydraulische Handpumpe zum Betätigen von Kabelschuhpressen und anderen hydraulischen Werkzeugen**

(30) Priorität: 01.02.1986 DE 3603109
(71) Anmelder: Dischler, Helmut, Dipl.-Ing., D-41464 Neuss (DE)
(72) Erfinder: Dischler, Helmut, Dipl.-Ing., D-41464 Neuss (DE)
(74) Vertreter: Paul, Dieter-Alfred, Dipl.-Ing.

(57) **Zusammenfassung**

Die Erfindung betrifft eine hydraulische Handpumpe zum Betätigen von hydraulischen Werkzeugen, insbesondere solchen, deren Betätigung durch Hydraulikzylinder erfolgt. Sie weist einen mit einem Druckmittelvorrat verbindbaren Niederdruckzylinder und einen mit der Druckmittelzufuhr zum Werkzeug verbindbaren Hochdruckzylinder auf, wobei der letztere einen kleineren Querschnitt aufweist als der Niederdruckzylinder. Weiterhin ist ein gegenüber den Zylindern längsbeweglicher Kolben vorhanden, der in einer Bewegungsrichtung das Volumen des Niederdruckzylinders verkleinert und das des Hochdruckzylinders vergrößert, während er bei entgegengesetzter Bewegungsrichtung das Volumen des Niederdruckzylinders vergrößert und das des Hochdruckzylinders verkleinert.

## Beschreibung

Die Erfindung betrifft eine hydraulische Handpumpe zum Betätigen von Kabelschuhpressen und anderen hydraulischen Werkzeugen. Solche Handpumpen sind ansich bekannt. Sie dienen dann, wenn die Verwendung mechanisch angetriebener Pumpen nicht möglich oder nicht lohnend ist, zur Verwendung von hydraulischen Werkzeugen mit Druckmittel, meist einer Hydraulikflüssigkeit. Bei den Werkzeugen, die meist eine Kolben-Zylinderanordnung enthalten, kann es sich um solche handeln, die beispielsweise zum Schneiden, Lochen oder Nieten dienen oder zur Verformung von Werkstücken, beispielsweise von auf Kabel aufzupressende Kabelschuhe oder Hülsen. Die Handpumpen können durch Hochdruck-Schlauchleitungen mit den Werkzeugen verbunden, fest an die Werkzeuge angebaut oder auch in diese eingebaut sein.

Die Handpumpen müssen einerseits einfach und kostensparend herstellbar sein und andererseits werden an sie Anforderungen gestellt, die sich damit nur schwer vereinbaren lassen. Sie müssen den verhältnismäßig rauhen Einflüssen standhalten, denen sie beim Transport und bei der Benutzung ausgesetzt sind. An die zur Betätigung erforderliche Körperkraft dürfen keine zu hohen Anforderungen gestellt werden, aber es dürfen auch nicht sehr zahlreiche Betätigungsvorgänge erforderlich sein, ehe die Wirkung des angetriebenen Werkzeuges einsetzt. Das Eindringen von Luft in die Druckmittelräume der Pumpen und der Werkzeuge muß verhindert werden, ebenso wie die Möglichkeit von Fehlbedienungen und schließlich müssen schmerzhafte Einklemmungen oder gar Verletzungen der Hände der Bedienungspersonen ausgeschlossen sein.

Der Erfindung liegt die Aufgabe zugrunde, eine Handpumpe zu schaffen, die den obenstehenden Erfordernissen gerecht wird.

Gegenstand der Erfindung ist eine hydraulische Handpumpe zum Betätigen von Kabelschuhpressen und anderen hydraulischen Werkzeugen, die gekennzeichnet ist durch einen mit einem Druckmittelvorrat verbindbaren Niederdruckzylinder, einen mit der Druckmittelzufuhr zum Werkzeug verbindbaren Hockdruckzylinder, der einen kleineren Querschnitt aufweist als der Niederdruckzylinder und einen gegenüber diesen Zylindern längsbeweglichen Kolben, der in einer Bewegungsrichtung das Volumen des Niederdruckzylinders verkleinert und des Hochdruckzylinders vergrößert und bei entgegengesetzter Bewegungsrichtung das Volumen des Niederdruckzylinders vergrößert und das des Hockdruckzylinders verkleinert.

Hierdurch wird es ermöglicht, im Niederdruckbereich mit verhältnismäßig wenigen Bewegungen derjenigen Handhebel, die den beweglichen Kolben antreiben, eine große Druckmittelmenge in den Arbeitszylinder des Werkzeuges zu fördern, wie sie erforderlich ist, um den beweglichen Teil des Werkzeuges mit dem Werkstück in Berührung zu bringen. Hierbei wird Druckmittel sowohl bei der Hin- als auch bei der Herbewegung der Handhebel gefördert, was zur Beschleunigung des obengenannten Vorganges beiträgt. Nachdem dieser Vorgang beendet ist, führen weitere Hebelbewegungen zum Aufbau des höheren Druckes der zur Bearbeitung des Werkstückes erforderlich ist. Dies geschieht ohne irgendwelche Umschaltvorgänge lediglich durch die Fortsetzung der Hebelbewegungen durch die Bedienungsperson.

Die Pumpe gemäß der Erfindung kann so ausgebildet sein, daß als Hochdruckzylinder eine im beweglichen Niederdruckkolben angeordnete Bohrung dient, in die ein feststehender Kolben eintaucht. Bei einer anderen Ausführungsform können der Niederdruckkolben und der Hochdruckkolben einstückig ausgebildet und in den im Gehäuse angeordneten Nieder- und Hochdruckzylindern verschiebbar sein, wobei ebenfalls die Verschiebung mittels der Handhebel erfolgt.

Eine besonders umkomplizierte und preisgünstig herstellbare Ausführungsform der Pumpe läßt sich dann erzielen, wenn die Zylinder koaxial angeordnet sind.

Weiterhin ist es zweckmäßig, zwischen dem Druckmittelvorrat und dem Niederdruckzylinder ein als Rückschlagventil ausgebildetes Vorfüllventil und ein in entgegengesetzter Richtung wirkendes Niederdruck-Sicherheitsventil anzuordnen. Hierdurch und durch eine zweckmäßige Ausbildung des Behälters, in dem sich der Druckmittelvorrat befindet, wird eine zuverlässige und luftfreie Füllung des Niederdruckzylinders mit Druckmittel gewährleistet und beim Vermindern des Volumens im Niederdruckzylinder können durch entsprechende Einstellung des Niederdruck-Sicherheitsventils die Betätigungskräfte gering gehalten werden. In der Verbindung zwischen Niederdruckzylinder und Hochdruckzylinder wird zweckmäßig ein Rückschlagventil angeordnet, so daß im Hochdruckzylinder befindliches Druckmittel nicht in den Niederdruckzylinder zurückfließen kann. Weiterhin ist es zweckmäßig, an der Druckmittelaustrittsöffnung des Hochdruckzylinders ein Hochdruckventil anzuordnen, wodurch verhindert wird, daß im Arbeitsraum des Werkzeuges befindliches Druckmittel in den Hochdruckzylinder und gegebenenfalls auch in den Niederdruckzylinder sowie in den Druckmittelvorrat zurückfließen kann, solange dies nicht erwünscht ist.

Bevorzugt ist das Hochdruckventil entweder durch den Preßkolben über eine Zugstange oder über ein Getriebe, wie dies zum Beispiel in der DE-PS 32 35 o4o beschrieben wird, so betätigbar, daß bei Erreichen des gewünschten Preßhubes das Hochdruckventil öffnet und kein weiteres Öl mehr in den Preßzylinder gelangt, was sich am Bedienungshebel durch dort auftretende Rückkraft bemerkbar macht.

Nach einer weiteren Ausgestaltung ist der Niederdruckkolben mit Hilfe von zwei Handhebeln verschiebbar, die zangenartig am Pumpengehäuse drehbar angelenkt sind und in einem Abstand von ihrem jeweiligen Drehpunkt Kröpfungen aufweisen, um die Pumpe nahe am Schwerpunkt bedienen zu können.

Ferner weisen die Handhebel an ihrem freien Ende neben ausliegenden Handgriffen noch jeweils einen Handschutzwinkel auf.

Die Pumpe besitzt somit zwei aktive Betätigungshebel, wobei die Handgriffe und die Handschutzwinkel sowohl als Schutz dienen, aber gegebenenfalls auch dazu, um mit einer Hand kleine Pumpbewegungen machen zu können. Insgesamt kann bei kurzer Baulänge ein großer Handweg beim Pumpen ausgeführt werden und pro Pumphub eine relativ große Menge in den Zylinder gepumpt werden.

Ausführungsbeispiele von hydraulischen Handpumpen gemäß der Erfindung sind im folgenden anhand der Zeichnung beschrieben, in der
Figur 1 einen Schnitt durch eine hydraulische Kabelschuhpresse zeigt, in der eine Handpumpe angeordnet ist, während
Figur 2 in im wesentlichen gleicher Darstellung eine zweite Ausführungsform der Handpumpe zeigt.

An dem in seiner Gesamtheit mit 1 bezeichneten Gehäuse der Presse ist ein feststehendes Werkzeug 2 befestigt, das als offener Winkel ausgebildet ist. In den offenen Winkel dieses Werkzeuges 2 ist ein zu verpressendes Werkstück 3 einlegbar. Im Gehäuse 1 ist ein Presszylinder 4 angeordnet, in dem ein Presskolben 5 gegen die Kraft einer Rückholfeder 6 verschiebbar ist, wenn ein Druckmittel, beispielsweise eine Hydraulikflüssigkeit unter ausreichend hohem Druck in den Presszylinder 4 eingebracht wird. Der Presskolben 5 ist mit einer Kolbenstange 7 verbunden, an deren freiem Ende ein Werkzeug 8 befestigt ist, das gegen das Werkstück 3 anpressbar ist. Weiterhin befindet sich im Gehäuse 1 ein Niederdruckzylinder 9, in dem ein Niederdruckkolben 1o angeordnet ist, der mit Hilfe von Handhebeln 11 in dem Niederdruckzylinder 9 verschiebbar ist. Im Niederdruckkolben 1o befindet sich eine konzentrische Bohrung, in die ein Hochdruckkolben 12 eintaucht, so daß er eine Begrenzung eines im Niederdruckkolben 1o befindlichen Hochdruckzylinders 13 bildet. Der Kopf 14 des Hochdruckkolbens 12 ist fest mit dem Gehäuse 1 verbunden. Am Gehäuse 1 ist ein Druckmittelvorratsbehälter 15 angeordnet. Um zu verhindern, daß bei Entnahme von Druckmittel aus dem Druckmittelvorratsbehälter 15 in diesem ein Unterdruck entsteht oder sich das Druckmittel mit Luft vermischt, befindet sich im Druckmittelvorratsbehälter eine Blase, deren elastische Wände 16 den Druckmittelvorrat 17 umschließen. Zwischen den Außenseiten der elastischen Wände 16 und der Innenwand des Druckmittelvorratsbehälter 15 kann sich unter Druck stehende Luft oder ein anderes Gas befinden bzw. der normale Druck der Luft.

Der Druckmittelvorrat 17 steht mit dem Niederdruckzylinder 9 über ein als Rückschlagventil ausgebildetes Vorfüllventil 18 in Verbindung, so daß Druckmittel aus dem Vorrat 17 in den Niederdruckzylinder 9 gelangen kann. Außerdem sind der Niederdruckzylinder 9 und der Druckmittelvorrat 17 über ein Niederdruck-Sicherheitsventil 19 miteinander verbunden, durch das bei Überschreiten eines vorbestimmten Drucks Druckmittel aus dem Niederdruckzylinder 9 in den Druckmittelvorrat 17 abströmen kann. Der Niederdruckzylinder 9 steht mit dem Hochdruckzylinder 13 über eine im Niederdruckkolben 1o angeordnete Bohrung in Verbindung, in der sich ein federbelastetes Rückschlagventil 2o befindet, das den Übertritt von Druckmittel aus dem Hochdruckzylinder 13 in den Niederdruckzylinder 9 verhindert. Der Hochdruckzylinder 13 steht über eine im Hochdruckkolben 12 befindliche Bohrung 21 und ein Hochdruckventil 22 mit dem Presszylinder 4 in verbindung. Außerdem führt vom Presszylinder 4 ein Kanal 23 zu einem federbelasteten Hochdruck-Sicherheitsventil 24, das durch Betätigen eines Auslöseknopfes 25 auch als Ablaßventil verwendet werden kann und Druckmittel in den Druckmittelvorrat 17 zurückleitet.

Die Handhebel 11 sind in einem Abstand von ihren Drehpunkten bei 28 gekröpft. Sie können zwischen den Kröpfungen 28 und den an ihren Enden befestigten Handgriffen mit den Händen der Bedienungsperson umgriffen und gegeneinander bewegt werden, was besonders dann der Fall sein wird, wenn zum Betätigen der Handhebel 11 nur geringe Kräfte erforderlich sind. Hierbei bleibt infolge der Kröpfung 28 der Abstand zwischen den Handhebeln 11 und dem Gehäuse 1 bzw. dem Druckmittelvorratsbehälter 15 stets so groß, daß ein Einklemmen der Finger der Bedienungsperson ausgeschlossen ist. Im Bereich der Handgriffe 26 der Handhebel 11 sind an diesen Handschutzwinkel 27 befestigt, durch die verhindert wird, daß die um die Handgriffe 26 gelegten Finger der Bedienungsperson beim Zusammendrücken der Handhebel 11 gegeneinander schlagen können. Sie dienen gleichzeitig zur Betätigung beider Hebel mit einer Hand, um beim Anpressen des Werkstückes 3 die andere Hand frei zu haben. Die Handgriffe 26 dienen dabei beim Spreizen der Finger zum Öffnen der Hebel 11.

Bei der in Figur 2 dargestellten Ausführungsform sind der Niederdruckkolben 11o und der Hochdruckkolben 112 fest miteinander bebunden und zusammen miteinander durch die Handhebel 11 bewegbar. Der Hockdruckzylinder befindet sich oberhalb der Stirnfläche des Hochdruckkolbens 112 und ist in Figur 2 mit 113 bezeichnet. Er steht mit dem Presszylinder 4 über das hier mit 122 bezeichnete Hochdruckventil in Verbindung.

Die Arbeitsweise der in Figur 1 beschriebenen Pumpe ist derart, daß beim Auseinanderziehen der Handgriffe 11 durch Bewegung des Niederdruckkolbens 1o das Volumen des Niederdurckzylinders 9 vermindert wird, was zur Folge hat, daß Druckmittel aus dem Niederdruckzylinder 9 durch das Rückschlagventil 2o in den Hochdruckzylinder 13 gelangt. Dieser kann,obwohl sein Volumen durch die Bewegung des Niederdruckkolbens 1o vergrößert wird, diese Druckflüssigkeit nicht vollständig aufnehmen und die überschüssige Druckflüssigkeit gelangt durch die Bohrung 21 und das Hochdruckventil 22 in den Presszylinder 4. Beim anschließenden Zusammendrücken der Handhebel 11 gelangt Druckmittel aus dem Druckmittelvorrat 17 über das Vorfüllventil 18 in den sich vergrössernden Niederdruckzylinder 9. Gleichzeitig wird das Volumen des Hochdruckzylinders 13 verringert und das in ihm befindliche Druckmittel gelangt durch die Bohrung 21 und über das Hochdruckventil 22 in den Presszylinder 4. Es wird also zunächst bei jeder Öffnungs- und jeder Schließbewegung der Handhebel 11 Druckmittel in den Presszylinder 4 gefördert und hierdurch der Presskolben 5 in Richtung auf das Werkstück 3 bewegt.

Sobald im Presszylinder 4 ein vorbestimmter Druck erreicht ist, wird beim Auseinanderziehen der Handhebel 11 kein Druckmittel mehr aus dem Niederdruckzylinder 9 in den Presszylinder 4 gefördert. Das Druckmittel tritt zwar bei dieser Hebelbewegung aus dem Niederdruckzylinder 9 über das Rückschlagventil 2o in den sich vergrößernden Hochdruckzylinder 13 ein, jedoch kann es infolge des im Presszylinders 4 herrschenden Druckes das Hochdruckventil 22 nicht öffnen. Diejenige Druckmittelmenge, die vom Hochdruckzylinder 13 nicht aufgenommen werden kann, strömt aus dem Niederdruckzylinder 9 über das Niederdruck-Sicherheitsventil 19 in den Druckmittelvorrat 17 ab. Beim anschließenden Zusammendrücken der Handhebel 11 wird das Volumen des Hochdruckzylinders 13 verringert. Die darin befindliche Druckflüssigkeit kann wegen des Rückschlagventils 2o nicht in den Niederdruckzylinder 9 zurückfliessen. Da der Hochdruckzylinder 13 einen im Vergleich zum Niederdruckzylinder 9 wesentlich geringeren Querschnitt aufweist, wird beim Zusammenpressen der Handhebel 11 im Hochdruckzylinder 1 ein so hoher Druck erzeugt, daß das Hochdruckventil 22 geöffent wird und das Druckmittel in den Presszylinder 4 einströmt, in dem ein so hoher Druck aufgebaut wird, daß das mit dem Presskolben verbundene bewegliche Werkzeug 8 in das Werkstück 3 eindringt und bei wiederholter Öffnungs- und Schließbewegung der Handhebel 11 dieses in der gewünschten Weise verformt.

Wenn die gewünschte Verformung des Werkstückes erreicht worden ist, kann durch Betätigung des Auslöseknopfes 25 das Hochdrucksicherheitsventil 24 geöffnet werden, so daß Druckflüssigkeit aus dem Presszylinder 4 in den Druckmittelvorrat 17 zurückgeführt wird und der Presskolben 5 durch die Kraft der Rückholfeder 6 zurückgestellt wird. Eine ungewollte Betätigung des am Boden des Druckmittelvorratsbehälters angeordneten Auslöseknopfes 25 ist dadurch ausgeschlossen, daß die Hände der Bedienungsperson, die die Handgriffe 26 umfassen, durch die Handschutzwinkel 27 daran gehindert sind, in den Bereich des Auslöseknopfes 25 zu rutschen. Im übrige verhindert das Hochdruck-Sicherheitsventil 24 auch den Aufbau eines unzulässig hohen Druckes im Presszylinder 4. Durch eine mit dem Hochdruckventil 22 verbundene Auslösestange, die mit dem Presskolben 5 zusammenwirkt, wird verhindert, daß der Presskolben 5 unter der Wirkung des Druckmittels einen unerwünscht weiten Weg zurücklegen kann, wie dies beispielsweise der Fall sein könnte, wenn sich in der Vorrichtung ein Werkstück 3 nicht befindet und das bewegliche Werkzeug 8 gegen das feststehende Werkzeug 2 zur Anlage käme.

Bei der in Figur 2 dargestellten Ausführungsform ist der Hochdruckzylinder 113 nicht innerhalb des dort mit 11o bezeichneten Niederdruckkolbens angeordnet, sondern im Gehäuse 1 und der Hockdruckkolben 112 ist mit dem Niederdruckkolben 11o fest verbunden und zusammen mit diesem bewegbar.

Die Betätigung des Hochdruckventils 22 bzw. 122 kann nicht nur, wie in Figur 1 dargestellt, durch unmittelbare Einwirkung des Presskolbens 5 erfolgen, sondern auch durch ein zwischen dem Presskolben und dem Presszylinder angeordneten Getriebe, wie dies in der DE-PS 32 35 o4o beschrieben ist.
Der besondere Vorteil der Betätigung des Ventils 22 durch Kolben 5 über die Zugstange (Auslösestange) 3o bzw. mit einem Getriebe nach der DE-PS 32 35 o4o liegt darin, daß bei Erreichen des ge wünschten Preßhubes dieses Ventil 22 geöffnet wird und kein weiteres Öl mehr in den Zylinder 4 gelangen kann.
Die Handhebel werden bei diesem Zustand durch Zurückströmen des Öl mit etwa der gleichen Kraft auseinandergedrückt, mit der vorher Öl in den Zylinder gepumpt wurde. Der Bedienungsmann erkennt sofort, daß der Preßvorgang beendet ist. Zudem braucht der Bedienungsmann nur soviel Kraft aufbringen, wie das Werkstück erfordert. Weiterhin wird dadurch das gesamte Werkzeug geschont, weil nur der Druck aufgebaut wird, der gerade erforderlich ist.

Die Pumpe gemäß der Erfindung kann nicht nur, wie im Ausführungsbeispiel beschrieben, in ein Werkzeug eingebaut sein, Sie kann auch an ein Werkzeug angesetzt werden oder durch einen Schlauch oder eine andere Leitung mit einem Werkzeug verbunden werden.

## Patentansprüche

1. Hydraulische Handpumpe zum Betätigen von Kabelschuhpressen und anderen hydraulischen Werkzeugen, **gekennzeichnet durch** einen mit einem Druckmittelvorrat (17) verbindbaren Niederdruckzylinder (9), einen mit der Druckmittelzufuhr zum Werkzeug verbindbaren Hochdruckzylinder (13, 113), der einen kleineren Querschnitt aufweist als der Niederdruckzylinder (9) und einen gegenüber den Zylindern (9, 13, 113) längsbeweglichen Kolben (1o, 11o, 112), der in einer Bewegungs richtung das Volumen des Niederdruckzylinders (9) verkleinert und das des Hochdruckzylinders (13, 113) vergrößert und bei entgegengesetzter Bewegungsrichtung das Volumen des Nieder druckzylinders (9) vergrößert und das des Hockdruckzylinders (13, 113) verkleinert.

2. Pumpe nach Anspruch 1, **dadurch gekennzeichnet**, daß als Hochdruckzylinder (13) eine im beweglichen Niederdruckkolben (1o) angeordnete Bohrung dient, in die ein feststehender Kolben (12) eintaucht.

3. Pumpe nach Anspruch 1, **dadurch gekennzeichnet**, daß der Niederdruckkolben (11o) und der Hochdruckkolben (112) einstückig ausgebildet und in den im Gehäuse (1) angeordneten Nieder- und Hochdruckzylinder (9, 113) verschiebbar sind.

4. Pumpe nach einem oder mehreren der Ansprüche 1 bis 3, **dadurch gekennzeichnet**, daß die Zylinder (9, 13, 113) koaxial angeordnet sind.

5. Pumpe nach einem oder mehreren der Ansprüche 1 bis 4, **dadurch gekennzeichnet**, daß zwischen dem Druckmittelvorrat (17) und dem Niederdruckzylinder (9) ein als Rückschlagventil ausgebildetes Vorfüllventil (18) und ein Niederdruck-Sicherheitsventil (19) angeordnet sind.

6. Pumpe nach einem oder mehreren der Ansprüche 1 bis 5, **dadurch gekennzeichnet**, daß in der Verbindung zwischen Niederdruckzylinder (9) und Hochdruckzylinder (13, 123) ein Rückschlagventil (2o) angeordnet ist.

7. Pumpe nach einem oder mehreren der Ansprüche 1 bis 6, **dadurch gekennzeichnet**, daß an der Druckmittelaustrittsöffnung des Hochdruckzylinders (13, 113) ein Hochdruckventil (22, 122) angeordnet ist.

8. Pumpe nach einem oder mehreren der Ansprüche 1 bis 7, **dadurch gekennzeichnet**, daß das Hochdruckventil (22) entweder durch den Preßkolben (5) unmittelbar über eine Zugstange (3o) oder über ein Ge triebe so betätigbar ist, das bei Erreichen des gewünschten Preßhubes das Ventil (22) öffnet und kein weiteres Öl mehr in den Preßzylinder gelangt.

9. Pumpe nach einem oder mehreren der Ansprüche 1 bis 8, **dadurch gekennzeichnet**, daß der Niederdruckkolben (1o) mit Hilfe von zwei Handhebeln (11) verschiebbar ist, die zangenartig am Pumpengehäuse (1) drehbar angelenkt sind und in einem Abstand von ihrem jeweiligen Drehpunkt Kröpfungen 28) aufweisen.

1o. Pumpe nach Anspruch 9, **dadurch gejennzeichnet**, daß die Handhebel (11) an ihrem freien Ende jeweils einen Handschutzwinkel (27) und einen Handgriff (28) aufweisen.
